# EUROPÄISCHE PATENTSCHRIFT

(11) **EP 0 846 828 B1**
(45) Veröffentlichungstag und Bekanntmachung des Hinweises auf die Patenterteilung: **24.09.2003**
(21) Anmeldenummer: 97120950.7
(22) Anmeldetag: 28.11.1997
(51) Int. Cl.: E05F 5/12

(54) **Vorrichtung zur Regelung der Schliessfolge von zweiflügeligen Türen**
Device for controlling the closure sequence of double-wing doors
Dispositif de commande de la séquence de fermeture de portes à deux battants

(30) Priorität: 06.12.1996 DE 19650809
(43) Veröffentlichungstag der Anmeldung: 10.06.1998
(73) Patentinhaber: GEZE GmbH, 71229 Leonberg (DE)
(72) Erfinder: Singer, Lothar, 71296 Heimsheim (DE)

(56) Entgegenhaltungen:
- DE-A- 3 147 239
- DE-A- 3 329 543
- DE-A- 3 406 433
- FR-A- 2 610 979
- GB-A- 1 356 398

## Beschreibung

Die Erfindung betrifft eine Vorrichtung zur Regelung der Schließfolge von zweiflügeligen Türen mit einem mit einem obenliegenden Schließer zusammenwirkenden Standflügel und einem mit einem obenliegenden Schließer und einer Blockiereinrichtung zusammenwirkenden Gangflügel, mit einer die Blockiereinrichtung steuernden Steuereinrichtung, mit einem mit dem Standflügel oder einem verbundenen Teil zusammenwirkenden Stellglied und einem das Stellglied mit der Steuereinrichtung verbindenden Übertragungsglied.

Eine derartige Schließfolgeregelung ist z. B. bei Türen mit einem unterschlagenden und einem überschlagenden Flügel erforderlich. Nur wenn der unterschlagende Standflügel vor dem überschlagenden Gangflügel in Schließlage kommt, ist das ordnungsgemäße Schließen der Tür gewährleistet.

Aus der DE-OS 34 06 433 ist eine zweiflügelige Tür mit einer solchen Schließfolgeregelung bekannt. Die korrekte Schließfolge wird dadurch realisiert, daß der Gangflügel über ein Ventil im Hydraulikkreislauf des Gangflügeltürschließers so lange blockiert wird, bis der Standflügel geschlossen ist.

Aus der DE-OS 33 29 543 ist eine ähnliche Vorrichtung bekannt, bei der der Gangflügel über eine Einrichtung am Türschließergestänge blockiert wird. Auch diese Blockiereinrichtung wird mit einem vom Standflügel betätigten Bowdenzug angesteuert.

Ferner sind z.B. aus der DE-OS 38 00 694 und der DE-OS 36 04 091 ähnliche Anordnungen mit Gleitarmtürschließern bekannt, bei denen zur Blockierung des Gangflügels der Gleitarm des Gangflügeltürschließers so lange blockiert wird, bis der Standflügel in Schließlage ist. Die Blockiereinrichtung des Gangflügels wird über eine Steuereinrichtung gesteuert, welche ein mit dem Gleitarm des Standflügelschließers zusammenwirkendes Stellglied und einen Bowdenzug aufweist, der das Stellglied mit der Blockiereinrichtung verbindet.

Bei allen genannten Ausführungsformen ist ein Teil des Bowdenzugs frei sichtbar und von außen frei zugänglich. In der Regel handelt es sich dabei um die Teilstrecke, in welcher der Bowdenzug vom Türrahmen zum Türschließer des Gangflügels geführt wird.

Aufgabe der Erfindung ist es eine Schließfolgeregelung für zweiflügelige Türen zu entwickeln, welche funktionssicher ist und eine optisch ansprechende Gestaltung aufweist.

Die Aufgabe wird mit dem Gegenstand des Patentanspruchs 1 gelöst.

Das Übertragungsglied ist im Bereich des Türrahmens zwischen zwei Stellungen beweglich angeordnet, wobei durch die beiden Stellungen die Schaltstellungen der Steuereinrichtung definiert werden. Die Steuereinrichtung ist am Türschließer des Gangflügels vorzugsweise auf dem am Türflügel montierten die Schließerfeder aufnehmenden Türschließergehäuse angeordnet und weist ein Steuerglied vorzugsweise Steuerhebel auf, welches erst im Laufe des Schließvorgangs des Gangflügels in Wirkkontakt mit dem Übertragungsglied kommt, wobei das Steuerglied entsprechend der definierten Schaltstellung betätigt wird. Vorzugsweise wird bei Betätigung des Steuerglieds die Blockiereinrichtung zur Feststellung des Gangflügels ausgelöst oder aufgehoben.

Das Steuerglied kann als vorzugsweise schwenkbarer Steuerhebel ausgebildet sein. Die Ausgangsstellung des Steuerhebels kann in einem 180° umfassenden Bereich variabel einstellbar sein.

Vorzugsweise ist die Länge des Steuerhebels variabel einstellbar oder veränderbar.

Dadurch, daß das Steuerglied erst im Laufe des Schließvorgangs in Wirkverbindung mit dem Übertragungsglied tritt, ergeben sich neuartige Gestaltungsmöglichkeiten. In einer bevorzugten Ausführungsform ist das Übertragungsglied als Profil vorzugsweise Deckprofil ausgebildet, welches sich über die gesamte Türbreite erstreckt und zwischen zwei seitlichen Abdeckkappen verschieblich gelagert ist. Durch eine Rückstellfeder, welche in einer der Abdeckkappen angeordnet ist, wird das Deckprofil in Richtung einer ersten Schaltstellung beaufschlagt. In dieser als Sperrstellung bezeichneten Schaltstellung läuft der Steuerhebel beim Schließen des Gangflügels auf das Deckprofil auf, wobei er ausgelenkt wird und dadurch eine im Gangflügeltürschließer angeordnete Blockiereinrichtung zur Feststellung des Gangflügels betätigt.

Bei bevorzugten Ausführungen ist vorgesehen, daß das Deckprofil L-förmig mit einem horizontalen Schenkel und einem vertikalen Schenkel ausgebildet ist, wobei die Höhe des vertikalen Schenkels vorzugsweise der Höhe der Schienen entspricht, in welchen ein vom Schließer des Standflügels bzw. des Gangflügels angetriebener Schließerarm mit einem Gleiter oder dergleichen geführt ist. Der vertikale Schenkel des Deckprofils kann in einer gemeinsamen Ebene mit der Frontfläche des Türschließergehäuses liegen und die Schienen überdecken, wobei der horizontale Schenkel des Deckprofils an die Schienen anschließt. Der vertikale Schenkel des Deckprofils kann konvexe Form aufweisen.

Das Stellglied kann mit dem Übertragungsglied bewegungsgekoppelt sein. Vorzugsweise ist vorgesehen, daß das Stellglied L-förmig mit einem horizontalen Schenkel und einem vertikalen Schenkel ausgebildet ist, wobei der vertikale Schenkel mit dem vertikalen Schenkel des Deckprofils verbunden ist und der horizontale Schenkel unterhalb der Schienen an den Türrahmen anschließt.

Weiterhin weist das Deckprofil einen Spalt zur Aufnahme des Steuerhebels auf. Die zweite Schaltstellung des Deckprofils, welche als Freigabestellung bezeichnet wird, ist dadurch definiert, daß beim Schließen des Gangflügels die Ausnehmung mit dem Steuerhebel fluchtet. Auf diese Weise kann der Gangflügel schließen, indem der Steuerhebel, ohne dabei betätigt zu werden, in den Spalt einfährt.

Die Schließfolgeregelung ist dadurch gewährleistet, daß der Standflügel in Schließlage auf ein im Bereich der standflügelseitigen Gleitschiene angeordnetes und mit dem Deckprofil verbundenes Stellglied einwirkt. Bei geöffnetem Standflügel befindet sich das Deckprofil unter Wirkung der Rückstellfeder in der Sperrstellung. Ein zulaufender Gangflügel trifft mit dem Steuerhebel auf das Deckprofil und wird dadurch festgestellt, bis der Standflügel seine Schließlage erreicht hat. In Schließlage betätigt der Standflügel das Stellglied, woraufhin das Deckprofil in die Freigabeposition verschoben und die Blockierung des Gangflügels aufgehoben wird.

Die Erfindung wird in den Figuren näher erläutert. Dabei zeigt:
- Figur 1: eine perspektivische Darstellung einer zweiflügeligen Tür mit obenliegenden Türschließern und einer erfindungsgemäßen Schließfolgeregelung;
- Figur 2: eine perspektivische Ansicht des Gangflügeltürschließers in Figur 1 mit einer Steuereinrichtung;
- Figur 3: eine Schnittdarstellung entlang Linie III in Figur 1 im geschlossenen Zustand des Standflügels;
- Figur 4: eine Schnittdarstellung entlang Linie IV in Figur 1 im geschlossenen Zustand des Gangflügels;
- Figur 5: eine Darstellung entsprechend Figur 4 mit teilweise geöffnetem Gangflügel im festgestellten Zustand;
- Figur 6: eine Darstellung entsprechend Figur 4 für eine überschlagende Tür.

In **Figur 1** ist eine zweiflügelige Tür 1 mit einer erfindungsgemäßen Schließfolgeregelung dargestellt. Die Tür 1 weist zwei Anschlagtürflügel 1a und 1b auf. Der in Figur 1 rechte Flügel 1a ist an seiner rechten vertikalen Kante über zwei Bänder 12 am rechten vertikalen Holm des Türrahmens 11 angelenkt. In entsprechender Weise ist der linke Flügel 1b an seiner linken Kante über zwei Bänder 12 am linken Rahmenholm 11 angelenkt.

Der rechte Flügel 1a weist einen Anschlagsteg 13 auf, an den sich der überschlagende Falzsteg 14 des linken Flügels 1b in geschlossenem Zustand der Tür 1 anlegt. Dies macht erforderlich, daß zum Schließen der Tür 1 jeweils zuerst der rechte Flügel 1a - der sogenannte Standflügel - und sodann der linke Flügel 1b - der sogenannte Gangflügel - in die Schließlage kommt. Selbstverständlich kann bei anderen Ausführungen auch der linke Flügel als Standflügel und der rechte Flügel als Gangflügel ausgebildet sein. Am Standflügel 1a ist ein obenliegender Türschließer 2a angebracht, dessen Schließerwelle 3a mit einem Schließerarm 31a verbunden ist. Der Schließerarm 31a ist in einer am oberen horizontalen Holm des Türrahmens 11 angebrachten Gleitschiene 4a verschiebbar geführt, indem der Arm 31a mit einem an seinem freien Ende angelenkten Gleiter 41a, der auch als Rolle ausgebildet sein kann, in die Schiene 4a eingreift. In entsprechender Weise ist auch der Gangflügel 1b mit einem obenliegenden Türschließer 2b versehen, dessen mit der Schließerwelle 3b verbundener Schließerarm 31b in der Schiene 4b geführt ist.

Am oberen horizontalen Rahmen 11 erstreckt sich ein Deckprofil 5 über die gesamte Breite der Tür 1 und überdeckt dabei beide Gleitschienen 4a und 4b. Das Deckprofil 5 ist zwischen zwei seitlichen Abdeckkappen 51 in horizontaler Richtung verschiebbar gelagert. Die beiden Abdeckkappen 51 sind ortsfest am Rahmen 11 befestigt. Durch die beiden Endstellungen des Deckprofils 5 werden zwei Schaltstellungen zur Betätigung einer Steuereinrichtung 6 definiert. Die am Gangflügeltürschließer 2b angeordnete Steuereinrichtung 6 weist einen vertikal über das Schließergehäuse 21 hinausragenden Steuerhebel 61 auf. Der Steuerhebel 61 dient der Feststellung des Gangflügels 1b bei geöffnetem Standflügel 1a und steuert zu diesem Zweck eine im Gangflügeltürschließer 2b angeordnete Blokkiereinrichtung. Bei der Blockiereinrichtung kann es sich beispielsweise um ein Ventil im Hydraulikkreislauf des Gangflügeltürschließers 2b handeln.

Bei einer ersten Schaltstellung des Deckprofils 5 handelt es sich um eine Sperrstellung, in welcher ein der Steuereinrichtung 6 zugeordneter Steuerhebel 61 beim Schließen des Gangflügels 1b auf das Deckprofil 5 aufläuft und dadurch die dem Gangflügeltürschließer 2b zugeordnete Blockiereinrichtung zur Feststellung des Gangflügels 2b betätigt. In einer zweiten, als Freigabestellung bezeichneten Schaltstellung fluchtet der Steuerhebel 61 beim Schließen des Gangflügels 1b mit einem in dem Deckprofil 5 angeordneten Spalt 55, so daß der Gangflügel 1b ohne Betätigung des Steuerhebels 61 schließen kann.

Das Deckprofil 5 wird von einer in der standflügelseitigen Abdeckkappe 51 angeordneten Rückstellfeder 54 in Richtung der Sperrstellung beaufschlagt. Dazu ist das eine Ende der Feder 54 am äußeren Ende der standflügelseitigen Abdeckkappe 51 befestigt und das andere Ende der Feder 54 am rechtsseitigen Ende des Deckprofils 5. Unter Wirkung der Rückstellfeder 54 wird das Deckprofil 5 bei geöffnetem Standflügel 1a nach rechts in die Sperrstellung gezogen, so daß der Gangflügel 1b vor Erreichen der Schließlage durch Betätigung des Steuerhebels 61 am Deckprofil 5 festgestellt wird. Bei geschlossenem Standflügel 1a wirkt der Gleiter 4a des Standflügels 1a mit einem zwischen den beiden Schienen 4a, 4b angeordneten Stellglied 52 zusammen, wodurch das Deckprofil 5 in seine Freigabestellung verschoben wird, und der Gangflügel 1b vollständig schließen kann.

**Figur 2** zeigt eine vergrößerte perspektivische Darstellung des Gangflügeltürschließers 2b mit der Schließerwelle 3b. Das Gehäuse 21 des Türschließers weist einen Haupteil 21a auf, dessen Aufbau herkömmlichen Türschließern mit einem hydraulischen Kolben-Zylinder-System entspricht und in dessen Hydraulikkreislauf eine Ventil oder eine Blockiereinrichtung zur Feststellung des Gleitarms 4b angeordnet ist. Eine derartige Vorrichtung ist beispielsweise in der DE-OS 33 29 543 beschrieben. An seinem der Türbandseite zugewandten Ende ist das Gehäuse 21 um einen Anbauteil 21b verlängert, welcher die Steuervorrichtung 6 mit dem Steuerhebel 61 aufnimmt.

Das Gehäuse 21 weist einschließlich dem Anbauteil 21b eine quaderförmige Gestalt mit einer konvex gestalteten Frontseite 22 auf. Zwischen Hauptteil 21a und Anbauteil 21b verbleibt ein zur Frontseite 22 hin geöffneter Spalt 23, mit einer Tiefe von etwa zwei Drittel des Gehäusedurchmessers. In dem Spalt 23 ist der Steuerhebel 61 um eine zur Längsachse des Gangflügeltürschließers 2b parallele Achse drehbeweglich gelagert. Dabei wird er durch nicht eine dargestellte Feder, beispielsweise eine Spiralfeder, in der dargestellten Ausgangslage gehalten, in welcher er vertikal oder nahezu vertikal über die Gehäuseoberseite hinausragt. Der Steuerhebel 61 dient der Betätigung der Blockiervorrichtung zur Feststellung des Gangflügels 1b.

In der dargestellten Ausgangslage des Steuerhebels 61 ist die Blockiereinrichtung im Gangflügeltürschließer 2b freigegeben, d.h. daß der Gangflügel 1b sich weiter in Schließrichtung bewegen kann. Bei geschlossenem Standflügel 1a befindet sich das Deckprofil 5 in der Freigabestellung, in welcher der Steuerhebel 61 mit dem Spalt 55 fluchtet. Beim Schließvorgang greift der Steuerhebel 61 in den Spalt 55 im Deckprofil 5 ein, ohne jedoch ausgelenkt zu werden. Dem entsprechend kann der Gangflügel 1b seine Schließlage erreichen ohne festgestellt zu werden. Bei geöffnetem Standflügel 1a ist das Deckprofil 5 durch die Kraft der Feder 54 in horizontaler Richtung in seine Sperrstellung verschoben, in welcher der Steuerhebel 61 und der Spalt 55 nicht mehr miteinander fluchten. Beim Schließen des Gangflügels 1b trifft der Steuerhebel 61 vor Erreichen der Schließlage auf den frontseitigen vertikalen Schenkel 5b des Deckprofils 5 auf, wobei er aus seiner vertikalen Ausgangstellung ausgelenkt wird. Durch das Auslenken des Steuerhebels 61 wird die Blockiereinrichtung im Gangflügeltürschließer 2b betätigt und der Gangflügel 1b in seiner momentanen Position festgestellt und an einer weiteren Schließbewegung gehindert. Allerdings kann der Gangflügel 1b jederzeit wieder geöffnet werden. Die vorübergehende Feststellung des Gangflügels 1b ist erforderlich, damit der Standflügel 1a den Gangflügel 1b passieren und vor diesem die Schließlage erreichen kann. Beim Erreichen der Schließlage betätigt der mit dem Gleiter 41a des Standflügel 1a verbundene Bolzen 43 das Stellglied 52, wodurch das Deckprofil 5 wieder in seine ursprüngliche Freigabestellung bewegt wird, in der der Spalt 55 mit dem Steuerhebel 61 fluchtet. Der zuvor ausgelenkte Steuerhebel 61 schnappt nun zurück in die Ausgangslage und gibt die Blockiereinrichtung frei, woraufhin auch der Gangflügel 1b vollständig schließt und der Falzsteg 14 des Gangflügels 1b in korrekter Weise auf dem Anschlagsteg des Standflügels 1a zu liegen kommt.

An der Seitenfläche 21c des Anbauteils 21b befindet sich eine Stellschraube 62, mit deren Hilfe die Ausgangslage des Steuerhebels 61 um bis zu 180° variiert werden kann. Dies ist beispielsweise dann erforderlich, wenn der abgebildete Gangflügeltürschließer 2b nicht wie in Figur 1 dargestellt an einem auf der linken Türseite angeordneten Gangflügel 1b, sondern an einem rechtsseitig angeordneten Gangflügel 1b montiert wird. Das Gehäuse 21 des Gangflügeltürschließers 2b wird dabei um 180° gekippt montiert und der Steuerhebel 61 würde vertikal nach unten weisen und könnte nicht mehr in Anschlag mit dem Deckprofil 5 kommen. Durch Lösen der Stellschraube 62 wird der Steuerhebel 61 von der Blockiervorrichtung entkoppelt. Daraufhin kann er frei in seine neue Ausgangsstellung geschwenkt werden. Sobald der Steuerhebel 61 optimal ausgerichtet ist, wird er mittels der Stellschraube 62 wieder arretiert und mit der Blockiervorrichtung verbunden. Dieses Verfahren erlaubt in vorteilhafter Weise eine Anpassung des Türschließers 2b an örtliche Gegebenheiten.

Durch Veränderung der Ausgangslage des Steuerhebels 61 mittels der Stellschraube 62 kann auch der Türwinkel eingestellt werden, bis zu welchem der Gangflügel 1b bei noch geöffnetem Standflügel 1a maximal schließen kann. Dieser Türwinkel muß groß genug sein, um dem Standflügel 1a ein problemloses Passieren des Gangflügels 1b zu ermöglichen. Dieser Türwinkel kann vergrößert werden, indem die Ausgangslage des Steuerhebels 61 ein Stück in Richtung der Tür 1 geneigt wird und der Steuerhebel 6 somit beim Schließen früher auf das Deckprofil 5 trifft. Umgekehrt kann der Türwinkel verkleinert werden, indem die Ausgangslage des Steuerhebels 6 ein Stück von der Tür 1 weg geneigt wird.

Eine Anpassung der Ausgangslage des Steuerhebels 61 ist auch für die in Figur 6 dargestellte Montage eines Gangflügeltürschließer 2b an einer Tür 1 mit überschlagendem Türblatt 1c erforderlich. Bei dieser Ausführung ist der auf dem Flügel 1b angeordnete Türschließer 2b gegenüber der Gleitschiene 4b und dem Deckprofil 5 nach vorne versetzt. Dementsprechend ist es erforderlich, die Ausgangsstellung des Steuerhebels 61 deutlich zur Tür hin zu neigen, um die durch das überschlagende Türblatt 1c entstehende Wegdifferenz auszugleichen.

**Figur 3** zeigt einen Schnitt entlang Linie III in Figur 1, jedoch in geschlossenem Zustand des Standflügels 1a. Der Standflügeltürschließer 2a mit dem Kolben-Zylinder-System 24 ist über zwei Schraubverbindungen 25 an der oberen horizontalen Kante des Standflügels 1a befestigt. Am Türrahmen 11 ist die Gleitschiene 4a des Standflügeltürschließers 2a über Schraubverbindungen 42 befestigt. Der mit der Schließerwelle 3a verbundene Schließerarm 31a ist über einen Bolzen 43 gelenkig mit dem in der Schiene 4a geführten Gleiter 41a verbunden.

Die Gleitschiene 4a ist wie in Figur 1 bereits beschrieben mit einem durchgängigen L-förmigen Deckprofil 5 abgeblendet, welches auf die in Figur 1 dargestellten seitlichen Abdeckkappen 51 aufgesetzt ist. Dabei sind die Abdeckkappen 51 ortsfest am Rahmen 11 angeordnet und das Deckprofil 5 ist auf den Abdeckkappen 51 verschieblich gelagert. Wie in Figur 3 am besten zu erkennen, schließt der horizontale Schenkel 5a des Deckprofils 5 unter Ausbildung einer durchgängigen Fläche unmittelbar an die horizontale Oberkante der Gleitschiene 41a an. Das untere Ende des vertikalen Schenkels 5b des Deckprofils 5 liegt etwa in Höhe der horizontalen Unterkante der Gleitschiene 4a, ist jedoch ein Stück nach vorne versetzt. Die Anordnung des Deckprofils 5 ist so gewählt, daß es in einer Ebene mit der Frontfläche 22 des Türschließergehäuses 2a liegt. Zur weiteren Verbesserung des optischen Gesamteindrucks weist der vertikale Schenkel 5b des Deckprofils 5 eine der Frontseite 22 des Türschließergehäuses 21 vergleichbare konvexe Krümmung auf.

Im Bereich zwischen den beiden Schienen 4a und 4b ist das Stellglied 52 angeordnet. Das Stellglied 52 besitzt einen kurzen vertikalen Schenkel 52a, welcher über Klemmschrauben 53 mit dem vertikalen Schenkel 5b des Deckprofils 5 verbunden ist und einen horizontalen Schenkel 52b, welcher sich unmittelbar unterhalb der Ebene der Gleitschienen 4a, 4b bis an den Türrahmen 11 erstreckt. Dabei überdeckt von unten her das Stellglied 52 auch einen Teil der standflügelseitigen Schiene 4a. Zusätzlich dient der horizontale Schenkel 52 als Sichtblende, um die zwischen beiden Gleitschienen 4a, 4b und dem Deckprofil 5 verbleibende Öffnung abzudecken.

Beim Schließen des Standflügels 1a verfährt der Gleiter 41a ans linke Ende der Gleitschiene 4a und der Bolzen 43 kommt dort in Anschlag mit dem rechten Ende des Stellgliedes 52. Durch die Schließkraft des Standflügels 1a wird das Stellglied 52 und das mit dem Stellglied 52 verbundene Deckprofil 5 gegen die Kraft der Rückstellfeder 54 in die zur Gangflügelseite hin verschobene Freigabeposition bewegt. In dieser Stellung, also bei geschlossenem Standflügel 1a, fluchtet der Spalt 55 in dem Deckprofil 5 mit dem am Türschließer 2b angeordneten Steuerhebel 61. Beim Schließen des Gangflügels 1b kann der Steuerhebel 61 in den Spalt 55 einlaufen und der Gangflügel 1b seine Schließlage erreichen, ohne daß der Steuerhebel 61 dabei betätigt wird. Diese Stellung des Steuerhebel 61 bei geschlossenem Gangflügel 1b ist in **Figur 4** dargestellt.

**Figur 5** zeigt eine Darstellung entsprechend Figur 4 für einen geöffneten und festgestellten Gangflügel 1b. Der in der Figur nicht dargestellte Standflügel 1a befindet sich dabei in ebenfalls geöffneter Stellung, was sich darin ausdrückt, daß das Deckprofil 5 unter Wirkung der Rückstellfeder 54 zur Standflügelseite hin in seine Sperrstellung verschoben ist, in welcher der Spalt 55 nicht mit dem Steuerhebel 61 fluchtet. In diesem Fall schlägt der Steuerhebel 61 beim Schließvorgang des Gangflügels 1b zunächst am vertikalen Schenkel 5b des Deckprofils 5 an. Während der Flügel 1b sich noch ein kleines Stück weiterbewegt, wird der Hebel 61 aus seiner Ausgangslage geschwenkt und betätigt dabei die im Gangflügelschließer 2b angeordnete Blockiereinrichtung. Durch Auslösung der Blockierung wird der Gangflügel 1b in seiner momentanen Position festgestellt und an einer weiteren Bewegung in Schließrichtung gehindert, kann jedoch jederzeit wieder geöffnet werden. Währenddessen passiert der Standflügel 1a den festgestellten Gangflügel 1b und betätigt bei Erreichen der Schließlage das Stellglied 52, wodurch das Deckprofil 5 in seine Freigabestellung verschoben wird, in welcher der Spalt 55 mit dem Steuerhebel 61 fluchtet. Der Steuerhebel 61 schnappt nun unter Wirkung einer in der Steuereinrichtung 6 angeordneten Feder in seine Ausgangslage zurück und hebt dabei die Blockierung auf. Somit kann im Anschluß auch der Gangflügel 1b vollständig schließen.

Ein Sicherheitsventil im Hydraulikkreislauf des Gangflügeltürschließers 2b erlaubt, den Gangflügel 1b bei Anwendung größerer Kräfte trotz Feststellung manuell in die Schließlage zu verbringen. Dabei kann der Steuerhebel 61 problemlos über die dargestellte Position hinaus ausgelenkt werden um, ein Schließen des Gangflügels 1b ohne Beschädigung oder Verbiegen des Steuerhebels 61 oder der Blockiereinrichtung zu ermöglichen.

**Figur 6** zeigt eine Darstellung entsprechend Figur 4 für eine Tür 1 mit überschlagendem Türblatt 1c. In einem solchen Fall ist der Türschließer 2b gegenüber der Gleitschiene 4b und dem Deckprofil 5 nach vorne versetzt, da das Türblatt 1c auf dem Rahmen 11 aufliegt, und nicht wie in den Figuren 4 und 5 dargestellt flächig mit diesem abschließt. Dies würde bedeuten, daß der Steuerhebel 61 beim Schließen des Gangflügels 1b und noch geöffnetem Standflügel 1a zu spät in Kontakt mit dem Deckprofil 5 kommt. Der Türwinkel, bei dem der Gangflügel 1b dabei festgestellt würde, wäre unter Umständen nicht mehr ausreichend, um ein Passieren des Standflügels 1a zu ermöglichen. Um dennoch eine rechtzeitige Betätigung zu erreichen, wird die Ausgangslage des Steuerhebels 61 wie bereits unter Figur 2 beschrieben deutlich zur Tür hin geneigt.

Die Erfindung beschränkt sich jedoch nicht auf den dargestellten Übertragungsmechanismus. In alternativen Ausführungen ist es auch möglich, das Deckprofil 5 mit dem Spalt 55 ortsfest anzuordnen und statt dessen ein separat angeordnetes Übertragungsglied zu verwenden, welches durch das Stellglied 52 betätigt wird und den Spalt 55 bei der Betätigung verdeckt oder freigibt.

Weiterhin ist an Stelle einer bandseitigen Montage der Türschließer 2a, 2b auch eine Montage auf der Bandgegenseite möglich. Hieraus ergeben sich keine Einschränkungen in der Funktion der Erfindung. Eine erforderliche Anpassung der Länge des Steuerhebels 61 ist in einfacher Weise durch Aufschrauben eines Adapterstückes möglich.

### Liste der Referenzzeichen

- 1: Tür
- 1a: Standflügel
- 1b: Gangflügel
- 1 1: Türrahmen
- 12: Türbänder
- 13: Anschlagsteg
- 14: Falzsteg
- 2a: Standflügeltürschließer
- 2b: Gangflügeltürschließer
- 21: Gehäuse
- 21a: Hauptteil
- 21 b: Anbauteil
- 21c: Seitenfläche
- 22: Frontseite
- 23: Spalt
- 24: Hydraulikzylinder
- 25: Verschraubung
- 3a, 3b: Schließerwelle
- 31a, 31b: Schließerarm
- 4a, 4b: Gleitschiene
- 41a, 41b: Gleiter
- 42: Verschraubung
- 5: Deckprofil
- 5a: horizontaler Schenkel
- 5b: vertikaler Schenkel
- 51: Abdeckkappe
- 52: Stellglied
- 52a: horizontaler Schenkel
- 52b: vertikaler Schenkel
- 53: Klemmschraube
- 54: Rückstellfeder
- 55: Spalt
- 6: Steuereinrichtung
- 61: Steuerhebel
- 62: Stellschraube

## Patentansprüche

1. Vorrichtung zur Regelung der Schließfolge von zweiflügeligen Türen mit einem mit einem obenliegenden Schließer (2a) zusammenwirkenden Standflügel (1a) und einem mit einem obenliegenden Schließer (2b) und einer Blockiereinrichtung zusammenwirkenden Gangflügel (1b), mit einer die Blockiereinrichtung steuernden Steuereinrichtung, mit einem mit dem Standflügel oder einem verbundenen Teil zusammenwirkenden Stellglied (52) und einem das Stellglied mit der Steuereinrichtung verbindenden Übertragungsglied
**dadurch gekennzeichnet,**
**daß** das Übertragungsglied (5) im Bereich des Türrahmens (11) zwischen
zwei Schaltstellungen beweglich angeordnet ist,
und **daß** die von dem Übertragungsglied (5) betätigte Steuereinrichtung (6) am Türschließer (2b) des Gangflügels (1b) angeordnet ist und ein Steuerglied (61) aufweist, welches erst im Laufe des Schließvorgangs des Gangflügels (61) in Wirkkontakt mit dem Übertragungsglied (5) kommt, wobei das Steuerglied (61) abhängig von der Schaltstellung des Übertragungsglieds (5) betätigt wird.

2. Vorrichtung nach Anspruch 1, **dadurch gekennzeichnet,**
**daß** das Steuerglied (61) bei relativ kleinen Türöffnungswinkeln im Bereich des Übertragungsglieds (5) und bei relativ großen Türöffnungswinkeln mit Abstand vom Übertragungsglied (5) angeordnet ist.

3. Vorrichtung nach Anspruch 1 oder 2, **dadurch gekennzeichnet,**
**daß** es sich bei einer ersten Schaltstellung des Übertragungsglieds (5) um eine Sperrstellung handelt, in welcher das Steuerglied (61) beim Schließen des Gangflügels (1b) auf das Übertragungsglied (5) oder ein damit verbundenes Teil aufläuft, wobei das Übertragungsglied (5) betätigend auf das Steuerglied (61) einwirkt.

4. Vorrichtung nach einem der Ansprüche 1 bis 3, **dadurch gekennzeichnet,**
**daß** das Übertragungsglied (5) eine Ausnehmung (55) zur Aufnahme des Steuerglieds (61) aufweist und in einer zweiten Schaltstellung des Übertragungsgliedes (5), welche als Freigabestellung bezeichnet wird, beim Schlieβen des Gangflügels (1b) die Ausnehmung (55) mit dem Steuerglied (61) fluchtet, ohne betätigend auf dieses einzuwirken.

5. Vorrichtung nach einem der Ansprüche 1 bis 4, **dadurch gekennzeichnet,**
**daß** das Übertragungsglied (5) durch eine Rückstellfeder (54) in Richtung der Sperrstellung beaufschlagt ist.

6. Vorrichtung nach einem der Ansprüche 1 bis 5, **dadurch gekennzeichnet,**
**daß** durch Betätigung des Stellglieds (52) das Übertragungsglied (5) aus seiner Sperrstellung in seine Freigabestellung bewegt wird.

7. Vorrichtung nach Anspruch 6, **dadurch gekennzeichnet,**
**daß** das Stellglied (52) im Bereich einer Schiene (4b) oder an diese anschließend angeordnet ist, in welcher ein vom Schließer (2a) des Standflügels (1a) angetriebener Schließerarm (31a) mit einem Gleiter (41a) oder dergleichen geführt ist.

8. Vorrichtung nach Anspruch 7, **dadurch gekennzeichnet,**
**daß** der Gleiter (41a) des vom Schließer (2a) des Standflügels (1a) angetriebenen Schließerarms (31a), oder ein damit verbundenes Teil (43), in Schließlage des Standflügels (1a) mit dem Stellglied (52) in Anschlag kommt und betätigend mit diesem zusammenwirkt.

9. Vorrichtung nach einem der Ansprüche 6 bis 8, **dadurch gekennzeichnet,**
**daß** durch Betätigung des Stellglieds (52) das Übertragungsglied (5) in axialer oder vertikaler Richtung verschoben oder um eine Achse gedreht wird.

10. Vorrichtung nach einem der vorhergehenden Ansprüche, **dadurch gekennzeichnet,**
**daß** es sich bei dem Übertragungsglied um ein Profil, vorzugsweise Deckprofil (5) handelt, welches am oberen horizontalen Türrahmen (11) angeordnet ist und sich vorzugsweise über die gesamte Türbreite erstreckt und/oder im Bereich der Schiene (4a, 4b), in welcher ein vom Schließer (2a, 2b) des Standflügels (1a) bzw. des Gangflügels (1b) angetriebener Schließerarm (31 a, 31 b) mit einem Gleiter (41 a, 41 b) oder dergleichen geführt ist, angeordnet ist.

11. Vorrichtung nach einem der vorhergehenden Ansprüche insbesondere nach Anspruch 10, **dadurch gekennzeichnet,**
**daß** das Profil, vorzugsweise Deckprofil (5), zwischen zwei seitlichen Abdeckkappen (51) gelagert ist.

12. Vorrichtung nach einem der vorhergehenden Ansprüche,
**dadurch gekennzeichnet**, daßdasSteuergliedalsvorzugsweise schwenkbarer Steuerhebel (61) ausgebildet ist.

13. Vorrichtung nach einem der vorhergehenden Ansprüche insbesondere nach Anspruch 12, **dadurch gekennzeichnet,**
**daß** der Steuerhebel (61) um eine zur Längsachse des Gangflügeltürschließers (2b) parallele Achse schwenkbar angeordnet ist.

14. Vorrichtung nach Anspruch 13, **dadurch gekennzeichnet,**
**daß** der Steuerhebel (61) eine durch eine Feder oder dergleichen beaufschlagte Ausgangsstellung aufweist, in der er vertikal oder nahezu vertikal über das Gehäuse (21) des Gangflügeltürschließers (2b) hinausragt.

15. Vorrichtung nach einem der vorhergehenden Ansprüche, **dadurch gekennzeichnet,**
**daß** die Blockiereinrichtung im Bereich des Gangflügeltürschließers (2b) angeordnet ist, wobei sie vorzugsweise mit dem Gangflügeltürschließer (2b) zusammenwirkt.

16. Vorrichtung nach Anspruch 15, **dadurch gekennzeichnet,**
**daß** es sich bei der Blockiereinrichtung um ein Ventil im Hydraulikkreislauf des Türschließers (2b) handelt, wobei das Ventil im Türschließergehäuse integriert ist.

## Claims

1. Device for controlling the closing sequence of double-leaf doors having a fixed leaf (1a) interacting with a closing device (2a) situated at the top and a moving leaf (1b) interacting with a closing device (2b) situated at the top and with a blocking device, having a control device controlling the blocking device, having an actuator (52) interacting with the fixed leaf or a connected part, and a transmission element connecting the actuator to the control device, **characterized in that** the transmission element (5) is arranged in the region of the door frame (11) in a manner such that it can move between two operating positions, and **in that** the control device (6), which is actuated by the transmission element (5), is arranged on the door-closing device (2b) of the moving leaf (1b) and has a control element (61) which comes into active contact with the transmission element (5) only in the course of the closing process of the moving leaf (1b), the control element (61) being actuated as a function of the operating position of the transmission element (5).

2. Device according to Claim 1, **characterized in that** the control element (61) is arranged in the region of the transmission element (5) when the door opening angles are relatively small and is arranged at a distance from the transmission element (5) when the door opening angles are relatively large.

3. Device according to Claim 1 or 2, **characterized in that** a first operating position of the transmission element (5) is a locking position, in which, as the moving leaf (1b) is being closed, the control element (61) runs onto the transmission element (5) or onto a part connected thereto, the transmission element (5) having an actuating effect on the control element (61).

4. Device according to one of Claims 1 to 3, **characterized in that** the transmission element (5) has a recess (55) for holding the control element (61) and, in a second operating position of the transmission element (5), which is referred to as the release position, as the moving leaf (1b) is being closed, the recess (55) aligns with the control element (61) without having an actuating effect on the latter.

5. Device according to one of Claims 1 to 4, **characterized in that** the transmission element (5) is acted upon in the direction of the locking position by a restoring spring (54).

6. Device according to one of Claims 1 to 5, **characterized in that** the transmission element (5) is moved from its locking position into its release position by actuation of the actuator (52).

7. Device according to Claim 6, **characterized in that** the actuator (52) is arranged in the region of a rail (4b) or in a manner adjoining the latter, in which rail a closing arm (31a) driven by the closing device (2a) of the fixed leaf (1a) is guided by means of a slider (41a) or the like.

8. Device according to Claim 7, **characterized in that** the slider (41a) of the closing arm (31a) driven by the closing device (2a) of the fixed leaf (1a), or a part (43) connected thereto, comes in the closed position of the fixed leaf (1a) to a stop against the actuator (52) and interacts with the latter in an actuating manner.

9. Device according to one of Claims 6 to 8, **characterized in that** the transmission element (5) is displaced in the axial or vertical direction or is rotated about an axis by actuation of the actuator (52).

10. Device according to one of the preceding claims, **characterized in that** the transmission element is a profile, preferably a covering profile (5), which is arranged on the upper, horizontal door frame (11) and preferably extends over the entire door width and/or is arranged in the region of the rail (4a, 4b) in which a closing arm (31a, 31b) driven by the closing device (2a, 2b) of the fixed leaf (1a) and by the moving leaf (1b), respectively, is guided by means of a slider (41a, 41b) or the like.

11. Device according to one of the preceding claims, in particular according to Claim 10, **characterized in that** the profile, preferably covering profile (5), is mounted between two lateral covering caps (51).

12. Device according to one of the preceding claims, **characterized in that** the control element is designed as a preferably pivotable control lever (61).

13. Device according to one of the preceding claims, in particular according to Claim 12, **characterized in that** the control lever (61) is arranged in a manner such that it can pivot about an axis parallel to the longitudinal axis of the moving-leaf door closing device (2b).

14. Device according to Claim 13, **characterized in that** the control lever (61) has a starting position which is acted upon by a spring or the like and in which it protrudes vertically or virtually vertically over the housing (21) of the moving-leaf door closing device (2b).

15. Device according to one of the preceding claims, **characterized in that** the blocking device is arranged in the region of the moving-leaf door closing device (2b), it preferably interacting with the moving-leaf door closing device (2b).

16. Device according to Claim 15, **characterized in that** the blocking device is a valve in the hydraulic circuit of the door closing device (2b), the valve being integrated in the door closing device housing.

## Revendications

1. Dispositif de réglage de l'ordre de fermeture de portes à deux battants comportant un battant de position (1a) coopérant avec un valet de porte (2a) placé au-dessus et un battant de passage (1b) coopérant avec un valet de porte (2b) placé au-dessus et un dispositif de blocage, un dispositif de commande commandant le dispositif de blocage, un élément de réglage (52) coopérant avec le battant de position ou une pièce reliée et un élément de transmission reliant l'élément de réglage au dispositif de commande, **caractérisé en ce que** l'élément de transmission (5) est disposé, de manière mobile entre deux positions de commutation, au niveau de l'encadrement de la porte (11), et que le dispositif de commande (6) actionné par l'élément de transmission (5) est disposé sur le valet de porte (2b) du battant de passage (1b) et présente un élément de commande (61) qui ne vient en contact de fonctionnement avec l'élément de transmission (5) qu'au cours du processus de fermeture du battant de passage (61), l'élément de commande (61) étant actionné en fonction de la position de commutation de l'élément de transmission (5).

2. Dispositif selon la revendication 1, **caractérisé en ce que** l'élément de commande (61) est disposé, en cas d'angles d'ouverture de la porte relativement petits, au niveau de l'élément de transmission (5) et, en cas d'angles d'ouverture de la porte relativement grands, à distance de l'élément de transmission (5).

3. Dispositif selon la revendication 1 ou 2, **caractérisé en ce qu'**il s'agit, pour une première position de commutation de l'élément de transmission (5), d'une position de blocage dans laquelle l'élément de commande (61) arrive, lors de la fermeture du battant de passage (1b), sur l'élément de transmission (5) ou une pièce reliée à celui-ci, l'élément de transmission (5) provoquant un actionnement de l'élément de commande (61).

4. Dispositif selon l'une quelconque des revendications 1 à 3, **caractérisé en ce que** l'élément de transmission (5) présente un évidement (55) destiné à recevoir l'élément de commande (61) et que l'évidement (55), dans une deuxième position de commutation de l'élément de transmission (5), qui est désignée comme position de déblocage, s'aligne, lors de la fermeture du battant de passage (1b), avec l'élément de commande (61), sans provoquer l'actionnement de celui-ci.

5. Dispositif selon l'une quelconque des revendications 1 à 4, **caractérisé en ce que** l'élément de transmission (5) est percuté par un ressort de réinitialisation (54) dans le sens de la position de blocage.

6. Dispositif selon l'une quelconque des revendications 1 à 5, **caractérisé en ce que** par actionnement de l'élément de réglage (52), l'élément de transmission (5) est déplacé de sa position de blocage à sa position de déblocage.

7. Dispositif selon la revendication 6, **caractérisé en ce que** l'élément de réglage (52) est disposé au niveau d'un rail (4b) ou en continuité de celui-ci, rail dans lequel un bras de fermeture (31a) entraîné par le valet (2a) du battant de position (1a) est guidé avec une glissière (41a) ou similaire.

8. Dispositif selon la revendication 7, **caractérisé en ce que** la glissière (41a) du bras de fermeture (31a) entraîné par le valet (2a) du battant de position (1a) ou une pièce qui lui est reliée (43), vient, en position de fermeture du battant de position (1a), buter contre l'élément de réglage (52) et coopère avec ce dernier pour provoquer l'actionnement.

9. Dispositif selon l'une quelconque des revendications 6 à 8, **caractérisé en ce que** par actionnement de l'élément de réglage (52), l'élément de transmission (5) est décalé dans le sens axial ou vertical ou tourné autour d'un axe.

10. Dispositif selon l'une quelconque des revendications précédentes, **caractérisé en ce que** l'élément de transmission consiste en un profil, de préférence un profil de couverture (5), qui est disposé sur l'encadrement horizontal supérieur (11) de la porte et qui s'étend de préférence sur toute la largeur de la porte et/ou au niveau du rail (4a, 4b) dans lequel un bras de fermeture (31a, 31b) entraîné par le valet (2a, 2b) du battant de position (1a) ou du battant de passage (1b) est guidé avec une glissière (41a, 41b) ou similaire.

11. Dispositif selon l'une quelconque des revendications précédentes, en particulier selon la revendication 10, **caractérisé en ce que** le profil, de préférence profil de couverture (5), est installé entre deux capuchons de recouvrement latéraux (51).

12. Dispositif selon l'une quelconque des revendications précédentes, **caractérisé en ce que** l'élément de commande est conformé comme un levier de commande de préférence pivotable (61).

13. Dispositif selon l'une quelconque des revendications précédentes, en particulier selon la revendication 12, **caractérisé en ce que** le levier de commande (61) est disposé de manière pivotable autour d'un axe parallèle à l'axe longitudinal du valet de porte (2b) du battant de passage.

14. Dispositif selon la revendication 13, **caractérisé en ce que** le levier de commande (61) présente une position de départ percutée par un ressort ou similaire dans laquelle il dépasse verticalement ou presque verticalement au-dessus du boîtier (21) du valet de porte (2b) du battant de passage.

15. Dispositif selon l'une quelconque des revendications précédentes, **caractérisé en ce que** le dispositif de blocage est disposé au niveau du valet de porte (2b) du battant de passage, tout en coopérant de préférence avec le valet de porte (2b) du battant de passage.

16. Dispositif selon la revendication 15, **caractérisé en ce que** le dispositif de blocage consiste en une soupape dans le circuit hydraulique du valet de porte (2b), la soupape étant intégrée dans le boîtier du valet de porte.
